# EUROPÄISCHE PATENTSCHRIFT

(11) **EP 0 924 003 B1**
(45) Veröffentlichungstag und Bekanntmachung des Hinweises auf die Patenterteilung: **16.10.2002**
(21) Anmeldenummer: 98122254.0
(22) Anmeldetag: 23.11.1998
(51) Int. Cl.: B21B 45/02

(54) **Kühlvorrichtung zum Kühlen eines heissen bewegten Metallbandes**
Cooling device for cooling a moving hot metal strip
Dispositif de refroidissement pour refroidir une bande métallique chaude en mouvement

(30) Priorität: 18.12.1997 AT 213897
(43) Veröffentlichungstag der Anmeldung: 23.06.1999
(73) Patentinhaber: VOEST-ALPINE Industrieanlagenbau GmbH, 4020 Linz (AT)
(72) Erfinder: Djumlija, Gerlinde Dipl.-Ing., 4840 Vöcklabruck (AT); Chen, Jian Ing. Dr., 4020 Linz (AT); Schweighofer, Andreas Dipl.-Ing., 4060 Leonding (AT); Oberhumer, Johann, 4210 Unterweitersdorf (AT)
(74) Vertreter: VA TECH Patente GmbH & Co

(56) Entgegenhaltungen:
- EP-A- 0 247 021
- JP-A- 51 111 411
- DATABASE WPI Section Ch, Week 198302 Derwent Publications Ltd., London, GB; Class M21, AN 1983-03788K XP002140413 -& SU 910 266 A (MAGN METAL WKS DES), 7. März 1982 (1982-03-07)
- PATENT ABSTRACTS OF JAPAN vol. 33 (M-638), 4. November 1987 (1987-11-04) -& JP 62 118914 A (KAWASAKI STEEL CORP), 30. Mai 1987 (1987-05-30)
- PATENT ABSTRACTS OF JAPAN vol. 1996, no. 10, 31. Oktober 1996 (1996-10-31) -& JP 08 155527 A (NKK CORP), 18. Juni 1996 (1996-06-18)
- PATENT ABSTRACTS OF JAPAN vol. 005, no. 025 (M-055), 14. Februar 1981 (1981-02-14) -& JP 55 153615 A (NIPPON STEEL CORP), 29. November 1980 (1980-11-29)
- PATENT ABSTRACTS OF JAPAN vol. 004, no. 096 (M-020), 11. Juli 1980 (1980-07-11) -& JP 55 054210 A (ISHIKAWAJIMA HARIMA HEAVY IND CO LTD), 21. April 1980 (1980-04-21)
- PATENT ABSTRACTS OF JAPAN vol. 012, no. 208 (M-709), 15. Juni 1988 (1988-06-15) -& JP 63 013610 A (NIPPON STEEL CORP), 20. Januar 1988 (1988-01-20)
- PATENT ABSTRACTS OF JAPAN vol. 010, no. 368 (M-543), 9. Dezember 1986 (1986-12-09) -& JP 61 162223 A (MITSUBISHI HEAVY IND LTD), 22. Juli 1986 (1986-07-22)
- PATENT ABSTRACTS OF JAPAN vol. 1995, no. 06, 31. Juli 1995 (1995-07-31) -& JP 07 060331 A (NIPPON STEEL CORP), 7. März 1995 (1995-03-07)

## Beschreibung

Die Erfindung betrifft eine Kühlvorrichtung zum Kühlen eines heißen bewegten Metallbandes mittels laminarer Kühlmittelstrahlen, bestehend aus mindestens einem quer zur Bandlaufrichtung angeordneten Wasserkasten, in den mindestens eine Kühlmittelzuführleitung mündet und aus dem eine Vielzahl von im Abstand voneinander angeordneten Kühlmittelableitungen austreten, wobei an jeder Kühlmittelableitung austrittsseitig ein Absperrorgan anschließt.

Die Abkühlung eines gewalzten Warmbandes im Bereich einer Warmwalzstraße, im besonderen am Auslaufrollgang einer Fertigstraße erfolgt üblicherweise in einer Laminarkühlstrecke. Das Warmband wird hierbei von laminaren Kühlwasserstrahlen abgekühlt, wobei die Kühlwirkung sehr stark von der Ausbildung dieser Kühlwasserstrahlen abhängt. Ein laminarer Kühlwasserstrahl führt zu einer deutlich stärkeren Abkühlung als ein turbulenter Strahl, da ein laminarer Kühlwasserstrahl in der Lage ist, die sich an der Warmbandoberfläche bildende Dampfschicht zu durchbrechen und so eine höhere Kühlwirkung zu erzielen.

Eine laminare Kühlwasserstrecke besteht im wesentlichen aus mehreren hintereinander angeordneten, sich quer zur Bandlaufrichtung erstreckenden Wasserkästen. Um den Austritt des Kühlwassers aus einem Wasserkasten unter laminaren Strömungsbedigungen zu gewährleisten, sind zwei grundsätzliche Konstruktionsprinzipien bekannt. Nach einer Ausführungsform wird die Kühlwasser-Austrittsöffnung von einem quer zur Bandlaufrichtung angeordneten über die gesamte Bandbreite durchgehenden Spalt gebildet und so ein durchgehender Kühlmittelvorhang erzeugt. Diese aus der DE-OS 35 23 829 und der DE-OS 37 04 599 bekannte Ausführungsform weist jedoch den Nachteil auf, daß bei Absperren der Kühlwasserzufuhr ein gleichzeitiges Beenden der Kühlwasseraufbringung über die Bandbreite nicht eintritt. Die Aufrechterhaltung eines laminaren Kühlmittelvorhanges ist bei Verwendung leicht verschmutzten Kühlwassers nicht möglich. Nach einer zweiten Ausführungsform verfügt jeder Wasserkasten über eine Vielzahl von Kühlwasserableitungen. Derartige Kühlvorrichtungen sind aus der SU 910266 (XP-002140413), der JP-A 08-155527, der JP-A 55-153615 oder der DE-A 21 07 664 bereits bekannt. Gemäß der DE-A 21 07 664 werden die Kühlwasserableitungen von quer zur Bandlaufrichtung nebeneinander angeordneten Siphonrohren gebildet, durch die das Kühlwasser auf die Bandoberfläche aufgebracht wird. Üblicherweise sind den Kühlwasserableitungen unmittelbar im Anschluss an den Wasserkasten Absperrorgane zugeordnet (z.B. SU 910266). Sie können aber auch, wie in der gattungsbildenden JP-A 55-153615 geoffenbart, am ausgangsseitigem Ende der Kühlwasserableitungen befestigt sein, wodurch ein Nachrinnen von Kühlwasser, welches nach dem Absperren in der Kühlwasserableitung verbleibt, vermieden wird.

Beim Einschalten der Kühlvorrichtung ist es erstrebenswert, daß sich der laminare Kühlwasserstrahl unmittelbar einstellt, um sofort eine gleichmäßige Kühlwirkung zu erreichen. Ein turbulenter Kühlwasserstrahl würde nach dem Einschalten zu einer verminderten und nicht reproduzierbaren Kühlwirkung führen. Ebenso ist eine definierte Situation beim Abschalten der Kühlvorrichtung erforderlich. Nachteilig bei Kühlvorrichtungen der oben zitierten Art ist, daß nach dem Abschalten der Kühlvorrichtung noch beträchtliche Mengen an Kühlwasser nachfließen, wobei dieses Nachfließen teilweise völlig ungleichmäßig erfolgt, sodaß widerum nicht reproduzierbare Verhältnisse auftreten und nur eine sehr eingeschränkte Regelbarkeit gegeben ist.

Aufgabe der Erfindung ist es daher, diese Nachteile zu vermeiden und eine Kühlvorrichtung zum Kühlen eines heißen bewegten Metallbandes mittels laminarer Kühlmittelstrahlen vorzuschlagen, bei der nicht nur während des laufenden Betriebes sondern auch in der Einschalt- und Abschaltphase der Kühlvorrichtung gleichmäßige Strömungsverhältnisse in den Kühlmittelstrahlen auftreten und insbesondere nach dem Abschalten ein unkontrolliertes Nachfließen von Kühlmittel sicher vermieden wird.

Diese Aufgabe wird dadurch gelöst, dass jeder Kühlmittelableitung zusätzlich ein Diffusor zur Bündelung des Kühlmittelstrahles zugeordnet ist, wobei das Absperrorgan dem Diffusor nachgeordnet ist und der Durchmesser der Durchgangsöffnung im Absperrorgan größer ist als der Durchmesser der Austrittsöffnung im Diffusor.

Nach einer vorteilhaften Ausgestaltung sind die Kühlmittelableitungen als Fallrohre ausgebildet, die im Wasserkasten im wesentlichen vertikal nach oben ragen. Gegenüber den aus der DE-A 21 07 664 bekannten U-Rohren und den aus der JP-A 55-153615 bekannten trompetenförmigen Ableitrohren ergeben sich fertigungstechnische Vorteile, die zu einer wesentlichen Verbilligung der Kühleinrichtung führen. Insgesamt entsteht eine wesentlich kompaktere Baugruppe, wodurch die Gefahr von Schäden durch aufsteigendes oder steckengebliebenes Band deutlich vermindert wird.

Eine Verbesserung der Strömungsverhältnisse ergibt sich weiters dadurch, dass in jede Kühlmittelableitung ein Strömungsstabilisator eingebaut ist. Dieser Strömungsstabilisator ist von mindestens einem Einsatz gebildet, der vorzugsweise aus zwei im rechten Winkel zueinander stehenden, in die Kühlmittelableitung eingesetzten und die Querschnittsfläche der Kühlmittelableitung in Segmente teilenden Leitelementen, vorzugsweise Blechen, zusammengesetzt ist.

Eine wesentliche Vereinfachung der Kühleinrichtung ergibt sich dadurch, daß mehrere oder alle der einzelnen Kühlmittelableitungen zugeordneten Absperrorgane mechanisch gekoppelt und mit einem gemeinsamen Verstellantrieb verbunden sind.

Eine vorteilhafte Ausgestaltung besteht darin, daß die mechanisch gekopptelten Absperrorgane von einer Schaltwelle gebildet sind, die quer zur Längsachse der Schaltwelle im Abstand der Kühlmittelableitungen zueinander Durchgangsöffnungen aufweist und die mit einem Verstellantrieb von einer Position, in der die Durchgangsöffnungen mit den Kühlmittelableitungen fluchten, in eine Position, in der die Schaltwelle die Kühlmittelableitungen sperrt, verstellbar ist und umgekehrt. Hierbei ist die Schaltwelle in einem mehrteiligen Gehäuse gelagert, in welches die Kühlmittelableitungen münden, und dass im Bereich der von Durchgangsöffnungen durchsetzten Schaltwelle in die Gehäuseschalen eingesetzte ringförmige Dichtschalen angeordnet sind, welche mit den Kühlmittelableitungen und den die Schaltwelle durchsetzenden Durchgangsöffnungen fluchtende Durchtrittsöffnungen aufweisen.

Das Absperrorgan ist als Schieber oder Kugelhahn ausgebildet.

Weitere Vorteile und Merkmale der vorliegenden Erfindung ergeben sich aus der nachfolgenden Beschreibung eines nicht einschränkenden Ausführungsbeispieles, wobei auf die beiliegenden Figuren Bezug genommen wird, die folgendes zeigen:
- Fig. 1: einen Längsschnitt durch eine erfindungsgemäße Kühlvorrichtung zum Kühlen eines Metallbandes,
- Fig.2: einen Querschnitt durch eine erfindungsgemäße Kühlvorrichtung zum Kühlen eines Metallbandes,
- Fig. 3: einen Querschnitt durch das Absperrorgan.

Fig. 1 zeigt eine mögliche Ausführungsform der erfindungsgemäßen Kühlvorrichtung zum Kühlen eines bewegten heißen Metallbandes 1 mittels laminarer Kühlmittelstrahlen. Als Kühlmittel wird gereinigtes und gegebenenfalls aufbereitetes Wasser verwendet. Das heiße Metallband 1 wird hierbei auf einem durch eine Rollgangsrolle 2 angedeuteten Transportrollgang aus einer nicht dargestellten Walzstraße oder einem einzelnen Walzgerüst ausgefördert und im Abstand unterhalb der Kühlvorrichtung mit einer vorgewählten Transportgeschwindigkeit transportiert. Die Kühlvorrichtung besteht aus mehreren hinereinander in Bandlaufrichtung angeordneten Wasserkästen 3, von denen einer in den Fig. 1 und 2 dargestellt ist. Der Wasserkasten 3 weist eine zentrale Kühlmittelzufuhr 4 und eine Vielzahl von in zwei Reihen angeordneten Kühlmittelableitungen 5 auf (Fig. 2), die als Fallrohre ausgebildet sind und im Inneren des Wasserkastens 3 vertikal nach oben ragen. Austrittsseitig schließen an die Kühlmittelableitungen 5 Absperrorgane 6 an, mit denen der Austritt von Kühlmittel aus allen Kühlmittelableitungen 5 gleichzeitig unterbrochen oder in Gang gesetzt werden kann. Die Art der Absperrorgane ist weitgehend beliebig wählbar. Einschränkend ist hierbei nur zu berücksichtigen, daß der das Absperrorgan 6 verlassende Kühlmittelstrahl laminare Strömungseigenschaften aufweisen muß. Die Absperrorgane 6 können beispielsweise als Schieber oder Kugelhähne ausgebildet sein. In Fig. 1 und Fig. 2 sind die Absperrorgane 6 durch eine gemeinsame Schaltwelle 7 gekoppelt, die über ein Gestänge 8 mit einem gemeinsamen Verstellantrieb 9 verbunden ist.

In Fig. 3 ist dieses durch eine durchgehende Schaltwelle 7 und ein mehrteiliges Gehäuse 10, 11, 12 zu einem einzigen kompakten Bauteil verbundene Absperrorgan 6 im Detail dargestellt. Die Schaltwelle 7 ist im Abstand der Mittelachsen 13, 14 der Kühlmittelableitungen 5 von Durchgangsöffnungen 15 durchsetzt, die in der Offen-Position der Schaltwelle 7 mit den Kühlmittelableitungen 5 fluchten. Mit dem Verstellantrieb 9 ist die Schaltwelle 7 in eine um 90° verschwenkte, den Durchfluß des Kühlmittels sperrende Geschlossen-Position verdrehbar. Die Schaltwelle 7 ist in einem von zwei Gehäuseschalen 10, 11 gebildeten zweiteiligen Gehäuse über Radiallager 16, 17 drehbar gelagert und mittels Axiallager 18 in ihrer Positon zu den Kühlmittelableitungen 5 festgelegt. Im Bereich der die Schaltwelle 7 durchsetzenden Durchgangsöffnungen 15 sind in die Gehäuseschalen 10, 11 eingesetzte, ringförmige, die Schaltwelle 7 umgreifende Dichtschalen 19 eingesetzt, die mit den Kühlmittelableitungen 5 und den Durchgangsöffnungen 15 der Schaltwelle 7 fluchtende Durchtrittsöffnungen 20 aufweisen. Die Kühlmittelableitungen 5 münden im Gehäuse 12, wobei jeder Kühlmittelableitung 5 ein in das Gehäuse 12 dichtend eingesetzter Diffusor 21 zur Bündelung der Kühlmittelstrahlen zugeordnet ist. Die lichte Weite der Durchtrittsöffnung nimmt im Diffusor 21 in Strömungsrichtung linear ab und erweitert sich im Anschluß daran im Absperrorgan 6 sprunghaft, sodaß der Durchmesser der Durchgangsöffnung 15 größer ist als der Durchmesser der Durchtrittskanal im Diffusor 21.

Zur Stabilisierung der Strömung ist in jeder Kühlmittelableitung 5 ein Strömungsstabilisator 22 eingebaut, der von zwei in rechten Winkel kreuzförmig zueinander stehenden Leitelementen 23, 24, vorzugsweise Blechen gebildet ist, durch die die offene Querschnittsfläche der Kühlmittelableitung auf einer begrenzten Wegstrecke in vier gleich große Segmente geteilt wird.

## Patentansprüche

1. Kühlvorrichtung zum Kühlen eines heißen bewegten Metallbandes (1) mittels laminarer Kühlmittelstrahlen, bestehend aus mindestens einem quer zur Bandlaufrichtung angeordneten Wasserkasten (3), in den mindestens eine Kühlmittelzuführleitung (4) mündet und aus dem eine Vielzahl von im Abstand voneinander angeordneten Kühlmittelableitungen (5) austreten und an jeder Kühlmittelableitung (5) austrittsseitig ein Absperrorgan (6) anschließt, **dadurch gekennzeichnet, dass** jeder Kühlmittelableitung (5) zusätzlich ein Diffusor (21) zur Bündelung des Kühlmittelstrahles zugeordnet ist, wobei das Absperrorgan (6) dem Diffusor (21) nachgeordnet ist und der Durchmesser der Durchgangsöffnung (15) im Absperrorgan größer ist als der Durchmesser der Austrittsöffnung im Diffusor (21).

2. Kühlvorrichtung nach Anspruch 1, **dadurch gekennzeichnet, dass** die Kühlmittelableitungen (5) als Fallrohre ausgebildet sind, die im Wasserkasten (3) im wesentlichen vertikal nach oben ragen.

3. Kühlvorrichtung nach Anspruch 1 oder 2, **dadurch gekennzeichnet, dass** in jede Kühlmittelableitung (5) ein Strömungsstabilisator (22) eingebaut ist.

4. Kühlvorrichtung nach Anspruch 3, **dadurch gekennzeichnet, dass** der Strömungsstabilisator (22) von mindestens einem Einsatz gebildet ist, der aus vorzugsweise zwei im rechten Winkel zueinander stehenden, in die Kühlmittelableitung eingesetzten und die Querschnittsfläche der Kühlmittelableitung in Segmente teilenden Leitelementen (23, 24), vorzugsweise Blechen, zusammengesetzt ist.

5. Kühlvorrichtung nach einem der Ansprüche 1 bis 4, **dadurch gekennzeichnet, dass** mehrere oder alle der an die einzelnen Kühlmittelableitungen anschließenden Absperrorgane (6) mechanisch gekoppelt und mit einem gemeinsamen Verstellantrieb (9) verbunden sind.

6. Kühlvorrichtung nach Anspruch 5, **dadurch gekennzeichnet, dass** die mechanisch gekoppelten Absperrorgane (6) von einer Schaltwelle (7) gebildet sind, die quer zur Längsachse der Schaltwelle (7) im Abstand der Kühlmittelableitungen (5) zueinander Durchgangsöffnungen (15) aufweist und die mit einem Verstellantrieb (9) von einer Position in der die Durchgangsöffnungen (15) mit den Kühlmittelableitungen (5) fluchten in eine Position, in der die Schaltwelle (7) die Kühlmittelableitungen (5) sperrt, verstellbar ist und umgekehrt.

7. Kühlvorrichtung nach Anspruch 6, **dadurch gekennzeichnet, dass** die Schaltwelle (7) in einem mehrteiligen Gehäuse (10, 11) gelagert ist, in welches die Kühlmittelableitungen (5) münden und dass im Bereich der von Durchgangsöffnungen (15) durchsetzten Schaltwelle (7) in die Gehäuseschalen eingesetzte ringförmige Dichtschalen (19) angeordnet sind, welche mit den Kühlmittelableitungen (5) und den die Schaltwelle (7) durchsetzenden Durchgangsöffnungen (15) fluchtende Durchtrittsöffnungen (20) aufweisen.

8. Kühlvorrichtung nach einem der vorhergehenden Ansprüche 1 bis 7, **dadurch gekennzeichnet, dass** das Absperrorgan (6) als Schieber ausgebildet ist.

9. Kühlvorrichtung nach einem der vorhergehenden Ansprüche 1 bis 7, **dadurch gekennzeichnet, dass** das Absperrorgan (6) als Kugelhahn ausgebildet ist.

## Claims

1. Cooling device for cooling a hot moved metal strip (1) by means of laminar coolant jets, consisting of at least one water box (3) which is arranged transversely to the strip running direction and into which at least one coolant supply line (4) issues and out of which a multiplicity of coolant discharge lines (5) arranged at a distance from one another emerge, a shut-off member (6) being connected to each coolant discharge line (5) on the outlet side, **characterized in that** each coolant discharge line (5) is additionally assigned a diffuser (21) for focussing the coolant jet, the shut-off member (6) following the diffuser (21), and the diameter of the passage orifice (15) in the shut-off member being larger than the diameter of the outlet orifice in the diffuser (21).

2. Cooling device according to Claim 1, **characterized in that** the coolant discharge lines (5) are designed as downpipes which project essentially vertically upwards in the water box (3).

3. Cooling device according to Claim 1 or 2, **characterized in that** a flow stabilizer (22) is built into each coolant discharge line (5).

4. Cooling device according to Claim 3, **characterized in that** the flow stabilizer (22) is formed by at least one insert which is composed of preferably two guide elements (23, 24), preferably plates, which are at right angles to one another and are inserted into the coolant discharge line and which divide the cross-sectional area of the coolant discharge line into segments.

5. Cooling device according to one of Claims 1 to 4, **characterized in that** a plurality of or all of the shut-off members (6) connected to the individual coolant discharge lines are coupled mechanically and are connected to a common adjusting drive (9).

6. Cooling device according to Claim 5, **characterized in that** the mechanically coupled shut-off members (6) are formed by a switching shaft (7) which has passage orifices (15) transversely to the longitudinal axis of the switching shaft (7) at the distance of the coolant discharge lines (5) from one another and which is adjustable by means of an adjusting drive (9) from a position in which the passage orifices (15) are in alignment with the coolant discharge lines (5), into a position in which the switching shaft (7) shuts off the coolant discharge lines (5), and vice versa.

7. Cooling device according to Claim 6, **characterized in that** the switching shaft (7) is mounted in a multipart housing (10, 11), into which the coolant discharge lines (5) issue, and **in that**, in the region of the switching shaft (7) through which the passage orifices (15) pass, annular sealing shells (19) are arranged, which are inserted into the housing shells and which have throughflow orifices (20) in alignment with the coolant discharge lines (5) and with the passage orifices (15) passing through the switching shaft (7).

8. Cooling device according to one of the preceding Claims 1 to 7, **characterized in that** the shut-off member (6) is designed as a slide.

9. Cooling device according to one of the preceding Claims 1 to 7, **characterized in that** the shut-off member (6) is designed as a ball valve.

## Revendications

1. Dispositif de refroidissement pour le refroidissement d'une bande métallique chaude en mouvement (1) au moyen de jets laminaires d'agent de refroidissement, composé d'au moins un caisson à eau (3) disposé transversalement au sens de défilement de la bande, dans lequel débouche au moins une conduite d'arrivée d'agent de refroidissement (4) et duquel partent une pluralité de conduites de départ d'agent de refroidissement (5) disposées à distance l'une de l'autre et un organe d'arrêt (6) se raccorde à la sortie de chacune des conduites de départ d'agent de refroidissement (5), **caractérisé en ce qu'**un diffuseur (21) est en plus associé à chaque conduite de départ d'agent de refroidissement (5) en vue de la convergence du jet d'agent de refroidissement, dans lequel l'organe d'arrêt (6) est disposé après le diffuseur (21) et le diamètre de l'ouverture de passage (15) dans l'organe d'arrêt est plus grand que le diamètre de l'ouverture de sortie dans le diffuseur (21).

2. Dispositif de refroidissement suivant la revendication 1, **caractérisé en ce que** les conduites de départ d'agent de refroidissement (5) sont formées par des tuyaux de descente, qui pénètrent dans le caisson à eau (3) essentiellement à la verticale vers le haut.

3. Dispositif de refroidissement suivant la revendication 1 ou 2, **caractérisé en ce qu'**un stabilisateur d'écoulement (22) est incorporé dans chaque conduite de départ d'agent de refroidissement (5).

4. Dispositif de refroidissement suivant la revendication 3, **caractérisé en ce que** le stabilisateur d'écoulement (22) est formé par au moins un insert, qui est composé de préférence de deux éléments déflecteurs (23, 24), de préférence des tôles, placés perpendiculairement l'un à l'autre, introduits dans la conduite de départ d'agent de refroidissement et partageant en segments la surface de la section transversale de la conduite de départ d'agent de refroidissement.

5. Dispositif de refroidissement suivant l'une quelconque des revendications 1 à 4, **caractérisé en ce que** plusieurs ou la totalité des organes d'arrêt (6) raccordés aux conduites individuelles de départ d'agent de refroidissement sont couplés mécaniquement et sont reliés à une commande de réglage (9) commune.

6. Dispositif de refroidissement suivant la revendication 5, **caractérisé en ce que** les organes d'arrêt (6) couplés mécaniquement sont formés par un arbre de commutation (7), qui présente des ouvertures de passage (15) situées l'une par rapport à l'autre à la distance des conduites de départ d'agent de refroidissement (5), transversalement à l'axe longitudinal de l'arbre de commutation (7), et qui peut être réglé, à l'aide d'une commande de réglage (9), d'une position dans laquelle les ouvertures de passage (15) sont alignées avec les conduites de départ d'agent de refroidissement (5) et une position dans laquelle l'arbre de commutation (7) ferme les conduites de départ d'agent de refroidissement (5), et inversement.

7. Dispositif de refroidissement suivant la revendication 6, **caractérisé en ce que** l'arbre de commutation (7) est supporté dans un boîtier en plusieurs parties (10, 11), dans lequel débouchent les conduites de départ d'agent de refroidissement (5) et **en ce que**, dans la région de l'arbre de commutation (7) traversée par des ouvertures de passage (15) sont disposées, introduites dans les coquilles du boîtier, des coquilles d'étanchéité (19) qui présentent des ouvertures de traversée (20) s'alignant avec les conduites de départ d'agent de refroidissement (5) et avec les ouvertures de passage (15) traversant l'arbre de commutation (7).

8. Dispositif de refroidissement suivant l'une quelconque des revendications 1 à 7, **caractérisé en ce que** l'organe d'arrêt (6) est constitué par une vanne.

9. Dispositif de refroidissement suivant l'une quelconque des revendications 1 à 7, **caractérisé en ce que** l'organe d'arrêt (6) est constitué par un robinet à boisseau sphérique.
